# EUROPÄISCHE PATENTSCHRIFT

(11) **EP 1 820 905 B1**
(45) Veröffentlichungstag und Bekanntmachung des Hinweises auf die Patenterteilung: **31.03.2010**
(21) Anmeldenummer: 06003168.9
(22) Anmeldetag: 16.02.2006
(51) Int. Cl.: E02D 31/02

(54) **Bodenkonstruktion**
Floor construction
Construction de plancher

(43) Veröffentlichungstag der Anmeldung: 22.08.2007
(73) Patentinhaber: Hunold, Peter, 6004 Luzern (CH)
(72) Erfinder: Hunold, Peter, 6004 Luzern (CH)
(74) Vertreter: Kemény AG Patentanwaltbüro

(56) Entgegenhaltungen:
- EP-A- 0 278 605
- JP-A- 2000 129 709
- US-A- 5 551 797
- US-B1- 6 575 666

## Beschreibung

Die vorliegende Erfindung betrifft eine Bodenkonstruktion für Räume in Wohn- oder Gewerbebauten, welche Räume durch Ansteigen des Wasserspiegels im Untergrund gefährdet sind. Solche Bodenkonstruktionen werden z.B. in JP-A-2000129709, die als nächstliegender Stand der Technik angesehen wird, und in US-A-5 551 797 beschrieben. Das Ansteigen des Wasserspiegels kann eine Folge des Ansteigens des natürlichen Grundwasserspiegels oder durch auftretende Hochwasser sein.

Im Hinblick auf das vorstehend skizzierte Problem werden gefährdete Böden in Neubauten mit ausgeklügelten Entwässerungssystemen gebaut. Bei bestehenden Bauten konnte bisher dem Problem nur durch Anbringen von Auffang-Schächten und -Wannen begegnet werden, was jedoch nicht immer zu befriedigenden Dauerresultaten führt.

Aufgabe der vorliegenden Erfindung war die Schaffung einer Bodenkonstruktion, welche sich für Neubauten, insbesondere jedoch zur Nachrüstung bei bestehenden Bauten eignet und welche das Eindringen von Wasser von unten (Grundwasser, Hochwasser) verhindert.

Diese Aufgabe wird bei der Bodenkonstruktion der eingangs definierten Art erfindungsgemäss dank den Merkmalen entsprechend dem kennzeichnenden Teil von Anspruch 1 gelöst.

Die bei der erfindungsgemässen Bodenkonstruktion vorgesehene, zur Wasserführung geeignete Schicht vermag dank dem Kanalsystem den sich durch das aufsteigende Wasser aufbauenden Wasserdrucks zu entlasten.

Besonders bevorzugte Ausführungsformen des Erfindungsgegenstandes sind in den abhängigen Ansprüchen definiert.

Die Erfindung wird nachstehend anhand eines in der Zeichnung schematisch dargestellten Ausführungsbeispiels noch etwas näher erläutert. Es zeigt:
- Fig. 1: einen Ausschnitt, in rein schematischem Schnitt, aus einer Bodenkonstruktion nach der Erfindung, und
- Fig. 2: schematisch eine wasserführende Schicht, von unten gesehen.

Bei Wohn- oder Gewerbebauten wird bei den durch möglicherweise von unten aufsteigendes Wasser gefährdeten unteren Räume ein üblicher Betonboden 1 angebracht oder, bei Nachrüstungen, ein bereits bestehender Betonboden 1 für die weitere Konstruktion benutzt.

Auf den Boden 1 wird eine Schicht 2 aus Elementen aufgelegte bestehend z.B. aus länglichem Hartschaum-Riemen 2', welche parallel zueinander verlegt sind und damit zwischen sich untereinander in Verbindung stehende Kanäle 3 abgrenzen (auf der Unterseite der Riemen 2' sind querverlaufende Durchgänge 4 vorgesehen, welche die parallelen Kanäle 3 untereinander verbinden. Die Schicht 2 könnte auch aus aneinander gelegten Platten, z.B. aus Hartschaum bestehen, auf deren Unterseite ein Netz von zur Wasserführung geeigneten Kanälen 3 vorgesehen ist.

Diese Schicht 2 bildet den Kern der Erfindung. Über der Schicht 2 ist eine wasserundurchlässige Folie 5 und über dieser der eigentliche Raumboden 6' angeordnet, auf welchem Bodenplatten 7 (z.B. Bodenplatten aus einem beliebigen Material, wie z.B. Holz) aufgelegt werden können. Die Riemen 2' der Schicht 2 können z.B. auf die Unterseite der Folie 5 aufgeklebt sein.

Damit das in der Schicht 2 aufgefangene Wasser abgeführt werden kann, sind im Boden des Raumes Sammelschächte 8 (mindestens einer pro Raum) anzubringen. Diese können z.B. aus am unteren Ende verschlossenen Zementrohren bestehen. Ihr oberes Ende erhält einen Deckel 8' (mit Abdeckung entsprechend dem Material des Raumbodens 6' bzw. der Bodenplatten 7).

Wichtig ist jedoch, dass auf Höhe der wasserführenden Schicht 2 in der Wand 8" des Schachtes 8 Durchgänge (9) vorgesehen sind, in welche die Kanäle 3 der Schicht 2 führen und gegebenenfalls auftretendes Wasser in den Schacht 8 leiten.

Alles was oberhalb der Schicht 2 liegt, wird mittels der wasserundurchlässigen Folie 5 abgedichtet, so dass kein Wasser von unten her in den Raum oberhalb der Bodenkonstruktion treten kann.

Zum Abführen von in den Sammelschächten anfallenden Wassers sind in üblicher Weise angeordnete und betriebene Pumpen und Abführschläuche vorgesehen (beides nicht dargestellt).

## Patentansprüche

1. Bodenkonstruktion für durch Ansteigen des Wasserspiegels im Untergrund gefährdete Räume in Wohn- oder Gewerbebauten, enthaltend
- einen betonierten Basisboden (1),
- eine über letzterem liegende Schicht (2) aus Elementen mit einer Vielzahl untereinander in Verbindung stehenden Kanälen (3) welche sich zur Wasserführung eignen, **gekennzeichnet durch** eine diese zur Wasserführung geeignete Schicht (2) überdeckende wasserundurchlässige Folie (5),
- ein über der Folie angeordneter Raumboden (6)
- mindestens ein **durch** sämtliche Lagen des Bodens nach unten führender Samelschacht (8), in welchem die zur Wasserführung geeignete Schicht (2) mit ihren Kanälen (3) von der Seite her einmündet
- und Pumpmittel um gegebenenfalls im Schacht angesammeltes Wasser abzuführen.

2. Bodenkonstruktion nach Anspruch 1, **dadurch gekennzeichnet, dass** die zur Wasserführung geeignete Schicht aus im Abstand parallel zueinander angeordneten riemenartigen Elementen (2') besteht, in deren unterem Teil quer verlaufende Verbindungskanäle (4) vorgesehen sind, welche eine Verbindung zu den Kanälen (3) zwischen den parallelen Elementen herstellen, so dass ein grossflächiges Netz von Kanälen entsteht.

3. Bodenkonstruktion nach Anspruch 2, **dadurch gekennzeichnet, dass** die riemenartigen Elemente (2') auf der Unterseite der darüber liegenden Folie angebracht, z.B. aufgeklebt sind.

4. Bodenkonstruktion nach Anspruch 1, **dadurch gekennzeichnet, dass** die zur Wasserführung geeignete Schicht aus einer Platte (2) bzw. aneinander gereihten Platten besteht, auf deren Unterseite längs- und querverlaufende Kanäle (3,4) in Nutenform angeordnet sind.

5. Bodenkonstruktion nach einem der Ansprüche 1 bis 4, **dadurch gekennzeichnet, dass** die zur Wasserführung geeignete Schicht (2) aus geschäumtem Kunststoff besteht.

6. Bodenkonstruktion nach einem der Ansprüche 1 bis 5, **dadurch gekennzeichnet, dass** die über der zur Wasserführung geeigneten Schicht (2) liegende Folie (5) eine Dicke von 1 - 5 mm aufweist.

7. Bodenkonstruktion nach einem der Ansprüche 1 bis 6, **dadurch gekennzeichnet, dass** eine Vielzahl rasterartig angeordneter Sammelschächte (8) vorgesehen sind.

8. Bodenkonstruktion nach einem der Ansprüche 1 bis 7, **dadurch gekennzeichnet, dass** jeder Sammelschacht (8) in der Seitenwand (8") Durchlässe (9) aufweist, an welche aussen die zur Wasserführung geeignete Schicht (2) mit ihren Kanälen angrenzt und zwischen dieser Schicht und der Wand der Sammelschächte nach oben eine wasserdichte Abdichtung vorgesehen ist.

9. Bodenkonstruktion nach einem der Ansprüche 1 bis 8, **dadurch gekennzeichnet, dass** jeder Sammelschacht (8) mit einer dem über der Folie (5) liegenden Raumboden (6) entsprechenden Abdeckung (8') versehen ist.

## Claims

1. Ground construction for rooms in the underground of housings or industry buildings being in danger by raising water level comprising
- a concreted base floor (1)
- a layer (2) out of elements, which are suitable for water guiding, with a plurality of intercommunicating canals (3) laying over the latter,
**characterized by**
- a waterproof film (5) covering this layer (2) suitable for water guiding,
- a room floor (6) arranged above the film,
- at least one collecting shaft (8) leading downwards through all layers of the floor, to which the layer (2) suitable for water guiding with its canals (3) leads into from the side
- and means for pumping in order to conduct away accumulated water if need be.

2. Ground construction according to claim 1, **characterized in that** the layer suitable for water guiding consists of belt-like elements (2') arranged at distance in parallel manner, transverse connecting canals (4) are provided in their under part, which make a connection to the canals (3) between the parallel elements such that a large-surface net arises.

3. Ground construction according to claim 2, **characterized in that** the belt-like elements (2') are arranged at the underside of the over laying film, e.g. are glued.

4. Ground construction according to claim 1, **characterized in that** the layer suitable for water guiding consists of a plate (2) or lined up plates, respectively, canals (3,4) are arranged on their underside running in transverse and longitudinal manner in form of grooves.

5. Ground construction according to one of the claims 1 to 4, **characterized in that** the layer (2) suitable for water guiding consists of foamed synthetic.

6. Ground construction according to one of the claims 1 to 5, **characterized in that** the film (5) laying over the layer (2) suitable for water guiding comprises a thickness of 1 - 5 mm.

7. Ground construction according to one of the claims 1 to 6, **characterized in that** a plurality of collecting shafts (8) are provided grid-like arranged.

8. Ground construction according to one of the claims 1 to 7, **characterized in that** each collecting shaft (8) comprises passages (9) in the side wall (8"), on which the layer (2) suitable for water guiding borders with its canals and a waterproof seal is provided upwards between this layer and the wall of the collecting shafts.

9. Ground construction according to one of the claims 1 to 8, **characterized in that** each of the collecting shaft (8) is equipped with a cover (8') from corresponding material of the room floor (6) laying over the film (5).

## Revendications

1. Construction de sol pour des locaux au sous-sol des immeubles ou des bâtiments d'industrie menacés par niveau d'eau augmentant comprenant
- un sol bétonné (1),
- une couche (2) en des éléments, qui sont appropriés pour régime des eaux, avec des multiples canaux (3) interconnectés se situant sur la dernière,
**caractérisée par**
- une feuille (5) imperméable à l'eau couvrant cette couche (2) appropriée pour régime des eaux,
- un sol de chambre (6),
- au moins un puisard de reprise (8) menant vers le bas par toutes les couches du sol, dans lequel la couche (2) appropriée pour régime des eaux débouche par la face avec ses canaux (3)
- et moyens à pompes pour évacuer de l'eau accumulée si nécessaire.

2. Construction de sol selon la revendication 1, **caractérisée en ce que** la couche appropriée pour régime des eaux consiste en des éléments de manière lanière (2') arrangés en distance de manière parallèle, des canaux (4) sont prévus à leur partie inférieure se déroulant transverses, qui forment une conjonction aux canaux (3) entre les éléments parallèles en sorte qu'un réseau vaste de canaux se produit.

3. Construction de sol selon la revendication 2, **caractérisée en ce que** les éléments de manière lanière sont arrangés à la partie inférieure de la feuille supérieure, c'est-à-dire sont collés.

4. Construction de sol selon la revendication 1, **caractérisée en ce que** la couche appropriée pour régime des eaux consiste en une plaque (2) ou plaques arrangées l'un de l'autre, respectivement, des canaux (3, 4) sont arrangés à leur partie inférieure se déroulants de manière longitudinal et de manière transversale en forme de rainure.

5. Construction de sol selon une des revendications 1 à 4, **caractérisée en ce que** la couche (2) appropriée pour régime des eaux consiste en matière plastique moussante.

6. Construction de sol selon une des revendications 1 à 5, **caractérisée en ce que** la feuille (5) se situant supérieure à la couche (2) appropriée pour régime des eaux comprend une épaisseur de 1 - 5 mm.

7. Construction de sol selon une des revendications 1 à 6, **caractérisée en ce que** multiples puisards de reprise (8) sont prévus de manière réticulaire.

8. Construction selon une des revendications 1 à 7, **caractérisée en ce que** chaque puisard de reprise (8) comprend des passages (9) dans la paroi latérale (8"), sur laquelle la couche (2) appropriée pour régime des eaux avoisine avec ses canaux et un étanchement imperméable à l'eau est prévu entre cette couche et la paroi des puisards de reprise (8) vers le haut.

9. Construction de sol selon une des revendications 1 à 8, **caractérisée en ce que** chaque de puisard de reprise (8) est équipé avec un couvercle (8') correspondant en matière du sol de la chambre (6) sur la feuille (5).
